# EUROPÄISCHE PATENTSCHRIFT

(11) **EP 4 555 220 B1**
(45) Veröffentlichungstag und Bekanntmachung des Hinweises auf die Patenterteilung: **06.05.2026**
(21) Anmeldenummer: 23741627.6
(22) Anmeldetag: 10.07.2023
(51) Int. Cl.: F04D 19/00, F04D 29/52, F04D 29/54, F04D 29/58, F04D 25/16

(54) **VORRICHTUNG ZUM AUSTAUSCH VON WÄRMEENERGIE MIT DER UMGEBUNGSLUFT**
DEVICE FOR EXCHANGING THERMAL ENERGY WITH AMBIENT AIR
DISPOSITIF D'ÉCHANGE D'ÉNERGIE THERMIQUE AVEC L'AIR AMBIANT

(30) Priorität: 12.07.2022 DE 102022117314
(43) Veröffentlichungstag der Anmeldung: 21.05.2025
(73) Patentinhaber: Seibold, Andreas, 71394 Kernen (DE)
(72) Erfinder: Seibold, Andreas, 71394 Kernen (DE)
(74) Vertreter: Sperling, Thomas
(86) Internationale Anmeldenummer: PCT/EP2023/069075
(87) Internationale Veröffentlichungsnummer: WO 2024/013112

(56) Entgegenhaltungen:
- CN-A- 104 612 990
- CN-A- 107 525 154
- JP-U- S5 770 029
- KR-A- 20030 036 581
- KR-B1- 101 870 414

## Beschreibung

Die Erfindung betrifft eine Vorrichtung zum Austausch von Wärmeenergie mit der Umgebungsluft, umfassend mindestens einen von einem Luftstrom durchströmbaren Wärmetauscher, dem ein Axialventilator zum Fördern des Luftstroms durch den Wärmetauscher hindurch und ein den vom Axialventilator geförderten Luftstrom abströmseitig aufnehmendes Abströmgehäuse zugeordnet sind, wobei der Axialventilator einen Motor und ein vom Motor um eine Drehachse drehend antreibbares Laufrad mit einer Beschaufelung aufweist, und wobei das Abströmgehäuse eine Luftaustrittsöffnung aufweist zum Ausgeben des Luftstroms an die Umgebung.

Vorrichtungen mit einem von einem Luftstrom durchströmbaren Wärmetauscher, einem Axialventilator zum Fördern des Luftstroms durch den Wärmetauscher hindurch und mit einem den vom Axialventilator geförderten Luftstrom abströmseitig aufnehmenden Abströmgehäuse, das eine Luftaustrittsöffnung zum Ausgeben des Luftstroms an die Umgebung aufweist, kommen beispielsweise bei Wärmepumpen und Klimaanlagen zum Einsatz, bei denen der Wärmetauscher im Heizmodus die Funktion eines Verdampfers eines den Wärmetauscher durchströmenden Kältemittels annimmt und im Kühlmodus die Funktion eines Verflüssigers.

Derartige Vorrichtungen kommen auch im Elektronikbereich zur Kühlung von Elektronikbauteilen zum Einsatz, wobei der Wärmetauscher in Form eines Kühlkörpers ausgestaltet ist, der von dem Luftstrom durchströmt werden kann und an dem die Elektronikbauteile angeordnet sind. Um den Kühlkörper mit dem vom Axialventilator geförderten Luftstrom zu beaufschlagen, wird der Axialventilator üblicherweise so groß gewählt, dass er die Oberfläche des Kühlkörpers nahezu vollständig abdeckt.

Axialventilatoren haben gegenüber Radialventilatoren den Vorteil einer großen Ansaugfläche und ermöglichen dadurch eine gleichmäßige Durchströmung des Wärmetauschers. Allerdings weisen Axialventilatoren den Nachteil auf, dass sich der geförderte Volumenstrom bereits bei einer mäßigen Erhöhung des Gegendrucks verringert. Aus diesem Grund weisen Axialventilatoren häufig eine freie Abströmung ohne Hindernisse auf. In vielen Fällen ist es allerdings erforderlich, den Luftstrom zur Abgabe an die Umgebung stromabwärts des Axialventilators um 90° umzulenken. Um hierbei Druckverluste geringzuhalten, weist das Abströmgehäuse häufig einen kastenartigen Schacht auf, dessen Breite mindestens dem Durchmesser des Axialventilators entspricht. Dies hat eine beträchtliche Erhöhung der Baugröße der Vorrichtung zur Folge, wobei häufig trotz der beachtlichen Baugröße Druckverluste nicht vermieden werden können.

Bei Wärmepumpen zur Gebäude- oder Schwimmbadbeheizung wird aufgrund des Platzbedarfs häufig eine Versenkung im Erdreich einer Aufstellung im Kellerraum oder im Außenbereich vorgezogen. Die Rückführung des Luftstroms an die Umgebung bedarf in solchen Fällen eines Abströmgehäuses, das trotz starker Luftumlenkung einen minimalen Strömungswiderstand aufweisen muss, um einen merklichen Rückgang des geförderten Volumenstroms zu vermeiden.

Auch im Elektronikbereich ist es zur Steigerung der Kühlleistung insbesondere von Hochleistungsprozessoren günstig, die Abströmung des Axialventilators über ein Abströmgehäuse mit geringem Bauraum und minimalem Druckverlust gezielt einer Luftaustrittsöffnung zuzuleiten und damit eine interne Rückströmung, einen sogenannten thermischen Kurzschluss, zu verhindern.

Aus der KR 2003 0036581 A ist eine Vorrichtung zum Austausch von Wärmeenergie mit der Umgebungsluft bekannt mit den Merkmalen des Oberbegriffs von Patentanspruch 1. Bei dieser Vorrichtung kommt ein Abströmgehäuse zum Einsatz, das eine senkrecht zur Drehachse des Axialventilators ausgerichtete Rückwand aufweist sowie eine in Drehrichtung des Axialventilators umlaufende Seitenwand, die sich in radialer Richtung spiralförmig erweitert. Innerhalb des Abströmgehäuses kann ein bogenförmig gekrümmtes Strömungsleitelement angeordnet sein.

Aus der CN 107 525 154 A ist eine Vorrichtung zum Austausch von Wärmeenergie mit der Umgebungsluft bekannt, bei der zwei axial hintereinander angeordnete Axialventilatoren zum Einsatz kommen, deren Drehrichtung einander entgegengerichtet ist, sodass dem austretenden Luftstrom keine Drallbewegung auferlegt wird.

Aus der KR 101 870 414 B1 ist eine Vorrichtung zum Austausch von Wärmeenergie mit der Umgebungsluft bekannt, bei der das Abströmgehäuse in Form eines üblichen Rohrkrümmers ausgestaltet ist.

Aufgabe der vorliegenden Erfindung ist es, eine Vorrichtung der eingangs genannten Art derart weiterzubilden, dass die Abströmung des Axialventilators mit möglichst geringen Strömungsverlusten quer zur Austrittsrichtung des Axialventilators umgelenkt werden kann.

Diese Aufgabe wird durch eine Vorrichtung mit den Merkmalen von Patentanspruch 1 gelöst.

Die erfindungsgemäße Vorrichtung weist ein Abströmgehäuse auf, das den vom Axialventilator geförderten Luftstrom abströmseitig aufnimmt und einer Luftaustrittsöffnung zuführt, über die der Luftstrom an die Umgebung abgegeben werden kann. Das Abströmgehäuse bildet axial versetzt zum Laufrad und zum Motor des Axialventilators einen Luftaufnahmeraum aus, der den vom Axialventilator geförderten Luftstrom über den kompletten Querschnitt des Laufrads und des Motors aufnimmt und von der Drehachse des Axialventilators durchgriffen wird. In einer Rückansicht mit Blick entlang der Drehachse überdeckt das Abströmgehäuse das Laufrad und den Motor nach Art einer Haube. Der vom Axialventilator geförderte Luftstrom kann somit vom Abströmgehäuse großflächig und folglich verlustarm über den gesamten Querschnitt des Laufrads und des Motors aufgenommen werden.

Unter der Wirkung des Axialventilators wird dem geförderten Luftstrom eine Drallbewegung um die Drehachse des Axialventilators auferlegt. Gemäß der Erfindung wird der Luftstrom der Luftaustrittsöffnung mit einer bezogen auf die Drallbewegung tangentialen Richtungskomponente zugeführt. Es wird also die Drallbewegung des Luftstroms ausgenutzt, um den Luftstrom um 90° umzulenken. Aufgrund des auferlegten Dralls führt der Luftstrom, der dem Abströmgehäuse großflächig über den kompletten Querschnitt des Laufrads und des Motors zugeführt wird, innerhalb des haubenartigen Abströmgehäuses eine schleifenförmige Bewegung durch und wird der Luftaustrittsöffnung im Wesentlichen in tangentialer Richtung zugeführt. Im Bereich der Luftaustrittsöffnung stellt sich dadurch eine Parallelströmung ein, die praktisch den gesamten Querschnitt der Luftaustrittsöffnung gleichmäßig füllt, wobei der Luftstrom kaum noch Restdrall aufweist. Die Umlenkung des Luftstroms erfolgt dadurch mit sehr geringen Strömungsverlusten.

Verglichen mit einem üblichen 90°-Rohrkrümmer mit einem Austrittsdurchmesser, der dem Durchmesser des Laufrads des Axialventilators entspricht, kann die Baugröße des Abströmgehäuses deutlich kleiner gehalten werden, insbesondere kann die Ausdehnung des Abströmgehäuses in axialer Richtung bezogen auf die Drehachse deutlich reduziert werden, sodass die erfindungsgemäße Vorrichtung eine sehr kompakte Bauform aufweist. Darüber hinaus kann im Bereich der Luftaustrittsöffnung eine sehr viel gleichmäßigere Geschwindigkeitsverteilung des Luftstroms erzeugt werden, wodurch die Druckverluste zusätzlich reduziert werden können.

Die axiale Ausdehnung des Abströmgehäuses kann für eine optimale Strömung an das vorhandene Verhältnis von Drall- zur Axialgeschwindigkeit des Luftstroms angepasst werden, das von der zum Einsatz kommenden Laufradbeschaufelung und dem gewählten Betriebspunkt des Axialventilators abhängt. Die Größe der Luftaustrittsöffnung beeinflusst die Austrittsgeschwindigkeit des Luftstroms. Eine Vergrößerung bewirkt einen Diffusoreffekt, also eine Verlangsamung des Luftstroms. Eine Verkleinerung sorgt für einen Düseneffekt und damit eine Beschleunigung des Luftstroms. Die Austrittsgeschwindigkeit kann beispielsweise gerade so groß gewählt werden, dass eine Rückströmung zum Eintritt des Wärmetauschers und somit ein thermischer Kurzschluss sicher vermieden wird. Dies ermöglicht eine sehr hohe Energieeffizienz der erfindungsgemäßen Vorrichtung.

Das Abströmgehäuse weist eine dem Axialventilator gegenüberliegende Rückwand auf, die zumindest einen zur Drehachse des Axialventilators geneigten Rückwandabschnitt aufweist, über den sich der Abstand der Rückwand zum Axialventilator vergrößert. Hierbei ist es von Vorteil, wenn der mindestens eine Rückwandabschnitt, der zur Drehachse geneigt ist, auf der Seite einer koaxial zur Drehachse ausgerichteten Mittenebene angeordnet ist, auf der sich die strömende Luft in einer schleifenförmigen Bewegung dreht. In Drehrichtung kommt es aufgrund der kontinuierlichen Zufuhr von Luft vom Axialventilator zu einer Zunahme des Massenstroms. Um einer damit einhergehenden Erhöhung der Strömungsgeschwindigkeit entgegenzuwirken, kann mit Hilfe des mindestens einen Rückwandabschnitts, über den sich der Abstand der Rückwand zum Axialventilator vergrößert, eine Vergrößerung des Strömungsquerschnitts des Luftstroms erzielt werden, um dadurch einer Erhöhung der Strömungsgeschwindigkeit entgegenzuwirken. Dadurch können Strömungsverluste reduziert werden.

Gemäß der Erfindung erweitert sich die Rückwand in Umfangsrichtung spiralförmig. Die spiralförmige Erweiterung ermöglicht eine besonders verlustarme Zuführung des Luftstroms zur Luftaustrittsöffnung unter Umlenkung des Luftstroms um 90°, wobei einer Geschwindigkeitserhöhung des Luftstroms trotz des in Umfangsrichtung linear anwachsenden Volumenstroms aus dem Laufrad entgegengewirkt werden kann.

Bevorzugt ist die Luftaustrittsöffnung stromabwärts des Axialventilators in einem zu einer Mittenebene des Axialventilators seitlich versetzten Bereich des Abströmgehäuses angeordnet, wobei die Mittenebene koaxial zur Drehachse des Axialventilators ausgerichtet ist, und wobei sich die Beschaufelung des Laufrads in diesem seitlich versetzten Bereich in einer Rückansicht des Abströmgehäuses zu der Luftaustrittsöffnung dreht. In einer Rückansicht des Abströmgehäuses mit Blick entlang der Drehachse unterteilt die Mittenebene des Axialventilators das Laufrad in zwei Hälften. Die Luftaustrittsöffnung ist stromabwärts des Axialventilators auf derjenigen Seite der Mittenebene angeordnet, auf der sich die Beschaufelung des Laufrads bei einer Drehung um die Drehachse in der Rückansicht des Abströmgehäuses zu der Luftaustrittsöffnung dreht. Dadurch bewegt sich die auf dieser Seite der Mittenebene strömende Luft im Wesentlichen in tangentialer Richtung zur Luftaustrittsöffnung, und die auf der gegenüberliegenden Seite der Mittenebene strömende Luft bewegt sich innerhalb des haubenartigen Abströmgehäuses in einer schleifenförmigen Bewegung zur Luftaustrittsöffnung. In der Luftaustrittsöffnung stellt sich dadurch eine Parallelströmung ein, die praktisch den gesamten Querschnitt der Luftaustrittsöffnung gleichmäßig füllt und praktisch keinen Restdrall aufweist.

Die Ausdehnung der Luftaustrittsöffnung quer zur Drehachse beträgt bei einer bevorzugten Ausgestaltung der Erfindung maximal das 1,9-fache des Außenradius des Laufrads. Dies unterstützt es, den Luftstrom im Wesentlichen in tangentialer Richtung der Luftaustrittsöffnung zuzuführen.

Günstig ist es, wenn die Ausdehnung der Luftaustrittsöffnung quer zur Drehachse mindestens das 0,5-fache des Außenradius des Laufrads beträgt. Bei einer derartigen Ausgestaltung der Erfindung wird der Luftstrom im Bereich der Luftaustrittsöffnung beschleunigt und mit höherer Geschwindigkeit an die Umgebung abgegeben. Einer Rückströmung zum Eintritt des Wärmetauschers und somit einem thermischen Kurzschluss kann dadurch besonders zuverlässig entgegengewirkt werden.

Von Vorteil ist es, wenn das Abströmgehäuse einen Luftaustrittsstutzen aufweist, der die Luftaustrittsöffnung definiert. Die Luftaustrittsöffnung kann bezogen auf die Drallbewegung des Luftstroms in tangentialer Richtung ausgerichtet sein, um dadurch eine besonders gleichmäßige Parallelströmung zu erzeugen und Strömungsverluste besonders gering zu halten.

Es kann vorgesehen sein, dass sich der Luftaustrittsstutzen in Strömungsrichtung erweitert oder verjüngt. Eine Erweiterung führt zu einem Diffusoreffekt, also zu einer Verlangsamung der Strömung, und eine Verjüngung führt zu einem Düseneffekt und damit zu einer Beschleunigung der Strömung. Die Wahl einer Erweiterung oder Verjüngung des Luftaustrittsstutzens ermöglicht es somit, die Geschwindigkeit vorzugeben, mit der der Luftstrom an die Umgebung abgegeben wird.

Günstig ist es, wenn das Abströmgehäuse eine in Umfangsrichtung verlaufende Seitenwand aufweist. Dies erlaubt eine zusätzliche Reduzierung von Strömungsverlusten und vermeidet Schmutzablagerungen innerhalb des Abströmgehäuses.

Von besonderem Vorteil ist es, wenn sich die Seitenwand des Abströmgehäuses mit zunehmendem Abstand zum Axialventilator erweitert. Die Seitenwand bildet somit eine Art Konus aus, der sich in die dem Axialventilator abgewandte Richtung öffnet.

Günstig ist es, wenn die Seitenwand über eine Verrundung kontinuierlich in die Rückwand des Abströmgehäuses übergeht. Die Verrundung kann in ihrem Radius variieren, sich also verengen oder erweitern. Die Verrundung unterstützt die verlustarme Umlenkung des Luftstroms in Richtung auf die Luftaustrittsöffnung.

Der Axialventilator weist bei einer vorteilhaften Ausführungsform der Erfindung ein Gehäuse auf, das einen Einströmkanal und einen Ausströmkanal definiert, wobei der Einströmkanal stromaufwärts des Laufrads angeordnet ist und der Ausströmkanal das Laufrad in Umfangsrichtung umgibt. Der Luftstrom kann dem Laufrad über den Einströmkanal zugeführt werden. Der Einströmkanal kann sich unmittelbar an den Wärmetauscher anschließen. Der Ausströmkanal umgibt das Laufrad und definiert in Kombination mit der Beschaufelung des Laufrads den Luftstrom auf der Abströmseite des Axialventilators.

Günstig ist es, wenn sich der Einströmkanal bis zu einer Schottwand erstreckt, die eine Durchbrechung aufweist, an die sich der Ausströmkanal anschließt. Die Schottwand ermöglicht es, die Einströmseite des Axialventilators von dessen Abströmseite zu trennen, um dadurch eine interne Rückströmung und somit einen thermischen Kurzschluss zu vermeiden.

Der Ausströmkanal bildet bei einer vorteilhaften Ausgestaltung der Erfindung eine sich an die Durchbrechung der Schottwand anschließende Verengung aus, an die sich eine Ringwand anschließt. Die Verengung hat eine Verringerung des Strömungsquerschnitts des Luftstroms zur Folge und damit eine Erhöhung von dessen Geschwindigkeit, das heißt die Verengung bildet eine Einströmdüse aus. Die Ringwand definiert in Kombination mit der Beschaufelung des Laufrads die axiale Bewegung des Luftstroms. Die Ringwand ist bevorzugt zylindrisch oder konisch ausgestaltet.

Es kann vorgesehen sein, dass sich das Abströmgehäuse an die Schottwand des Ventilatorgehäuses anschließt und den Ausströmkanal des Ventilatorgehäuses in Umfangsrichtung umgibt. Bei einer derartigen Ausgestaltung taucht das Ventilatorgehäuse in das Abströmgehäuse ein.

Günstig ist es, wenn der Wärmetauscher eben ausgestaltet ist und die Drehachse des Axialventilators schräg zum Wärmetauscher ausgerichtet ist. Die schräge Ausrichtung der Drehachse unterstützt die verlustarme Umlenkung des Luftstroms in Richtung auf die Luftaustrittsöffnung.

Die Drehachse des Axialventilators ist bei einer bevorzugten Ausgestaltung der Erfindung in einem Winkel von maximal 30°, insbesondere 5° bis 10°, zur Flächennormale des Wärmetauschers ausgerichtet.

Bei einer vorteilhaften Ausführungsform der Erfindung weist das Abströmgehäuse ein bezogen auf die Drehachse des Axialventilators radial nach innen gerichtetes Strömungsleitelement auf, das im Übergangsbereich zwischen einem Luftaustrittsstutzen und einer Seitenwand des Abströmgehäuses angeordnet ist. Das Strömungsleitelement erlaubt es auf konstruktiv einfache Weise, den auszuleitenden Volumenstrom von dem schleifenförmig umlaufenden Volumenstrom zu trennen. Dadurch wird die Parallelströmung im Bereich der Luftaustrittsöffnung verbessert.

Das Strömungsleitelement kann beispielsweise zungenartig ausgestaltet sein.

Es kann vorgesehen sein, dass die erfindungsgemäße Vorrichtung einen einzigen Wärmetauscher aufweist, dem ein Axialventilator und ein Abströmgehäuse zugeordnet sind, wobei mittels des Axialventilators ein den Wärmetauscher durchströmender Luftstrom erzeugt werden kann, der über die Luftaustrittsöffnung des Abströmgehäuses an die Umgebung abgegeben werden kann.

Alternativ kann vorgesehen sein, dass die erfindungsgemäße Vorrichtung mehrere Wärmetauscher, insbesondere zwei Wärmetauscher, aufweist, denen jeweils ein Axialventilator und ein Abströmgehäuse zugeordnet ist, wobei die von den Axialventilatoren geförderten Luftströme über die Luftaustrittsöffnungen der Abströmgehäuse einem gemeinsamen Luftaustrittskanal zuführbar sind, über den die Luftströme an die Umgebung ausgegeben werden können, wobei die Luftaustrittsöffnungen schräg zueinander ausgerichtet sind. Beispielsweise kann vorgesehen sein, dass die Vorrichtung zwei übereinander oder nebeneinander angeordnete Wärmetauscher aufweist, die jeweils von einem Luftstrom durchströmt werden können, der von einem dem jeweiligen Wärmetauscher zugeordneten Axialventilator erzeugt wird, wobei der Luftstrom jeweils einem Abströmgehäuse zugeführt werden kann, von dem der Luftstrom über die jeweilige Luftaustrittsöffnung dem gemeinsamen Luftkanal zugeführt werden kann.

Die Luftaustrittsöffnungen der Abströmgehäuse können jeweils von einem Luftaustrittsstutzen definiert werden, wobei die Luftaustrittsstutzen der beiden Abströmgehäuse im Winkel zueinander ausgerichtet sind.

Besonders vorteilhaft ist es, wenn die beiden Abströmgehäuse identisch ausgestaltet und bezogen auf den gemeinsamen Luftaustrittskanal in unterschiedlicher Weise ausgerichtet sind. Die beiden Abströmgehäuse können bei einer Montage der Vorrichtung in eine bestimmte Drehstellung bezogen auf die jeweilige Ventilatordrehachse gedreht werden, sodass deren Luftaustrittsstutzen in den gemeinsamen Luftaustrittskanal einmünden.

Günstig ist es, wenn das Abströmgehäuse an einer Grundplatte des Axialventilators um dessen Drehachse drehbar gelagert ist.

Die nachfolgende Beschreibung bevorzugter Ausführungsformen dient im Zusammenhang mit der Zeichnung der näheren Erläuterung. Es zeigen:
- Figur 1:: eine Explosionszeichnung einer ersten Ausführungsform einer Vorrichtung zum Austausch von Wärmeenergie mit der Umgebungsluft;
- Figur 2:: eine perspektivische Darstellung eines Abströmgehäuses der Vorrichtung aus Figur 1 mit beispielhaft dargestellten Stromlinien eines Luftstroms;
- Figur 3:: eine Seitenansicht einer zweiten Ausführungsform einer Vorrichtung zum Austausch von Wärmeenergie mit der Umgebungsluft;
- Figur 4:: eine perspektivische Darstellung der Vorrichtung aus Figur 3;
- Figur 5:: eine perspektivische Darstellung einer dritten Ausführungsform einer Vorrichtung zum Austausch von Wärmeenergie mit der Umgebungsluft;
- Figur 6:: eine Seitenansicht der Vorrichtung aus Figur 5;
- Figur 7:: eine Rückansicht der Vorrichtung aus Figur 5;
- Figur 8:: eine perspektivische Darstellung eines Abströmgehäuses der Vorrichtung aus Figur 5 mit Blick auf einen Strömungseintritt schräg von unten;
- Figur 9:: eine Seitenansicht einer vierten Ausführungsform einer Vorrichtung zum Austausch von Wärmeenergie mit der Umgebungsluft;
- Figur 10:: eine perspektivische Darstellung einer fünften Ausführungsform einer Vorrichtung zum Austausch von Wärmeenergie mit der Umgebungsluft;
- Figur 11:: eine Rückansicht der Vorrichtung aus Figur 10;
- Figur 12:: eine Rückansicht einer sechsten Ausführungsform einer Vorrichtung zum Austausch von Wärmeenergie mit der Umgebungsluft;
- Figur 13:: eine perspektivische Darstellung einer siebten Ausführungsform einer Vorrichtung zum Austausch von Wärmeenergie mit der Umgebungsluft.

In Figur 1 ist in einer Explosionszeichnung eine erste Ausführungsform einer Vorrichtung zum Austausch von Wärmeenergie mit der Umgebungsluft schematisch dargestellt und insgesamt mit dem Bezugszeichen 10 belegt. Die Vorrichtung 10 weist einen üblichen flächigen Wärmetauscher 12 auf mit einer Fluidleitung 14, durch die ein Fluid hindurchströmen kann, um das Fluid zu erwärmen oder zu kühlen, wobei ein Austausch von Wärmeenergie mit der Umgebungsluft erfolgt. Zu diesem Zweck kann der Wärmetauscher 12 von einem Luftstrom durchströmt werden, der von einem Axialventilator 16 erzeugt wird. Der Axialventilator 16 schließt sich in Strömungsrichtung des Luftstroms an den Wärmetauscher 12 an und weist ein Ventilatorgehäuse 18 auf, das einen im Querschnitt rechteckförmigen Einströmkanal 20 und einen im Querschnitt kreisförmigen Ausströmkanal 22 ausbildet. Außerdem weist der Axialventilator 16 ein Laufrad 24 auf, das von einem Motor 26 um eine Drehachse 28 in Drehung versetzt werden kann. Das Laufrad 24 weist eine aus mehreren Laufschaufeln gebildete Beschaufelung 30 auf zum Fördern des Luftstroms. Das Laufrad 24 ist im Ausströmkanal 22 drehbar gelagert und der Einströmkanal 20 ist stromaufwärts des Laufrads 24 angeordnet.

Ausgehend vom Wärmetauscher 12 erstreckt sich der Einströmkanal 20 bis zu einer Schottwand 32, die eine Durchbrechung 33 aufweist, an die sich eine Verengung 34 des Ausströmkanals 32 anschließt. Die Verengung 34 bildet eine Einströmdüse aus. An die Verengung 34 schließt sich eine Ringwand 36 des Ausströmkanals 32 an, die das Laufrad 24 in Umfangsrichtung umgibt. Mit Blick auf den Motor 26 dreht sich das Laufrad 24 entgegen dem Uhrzeigersinn. Die Drehrichtung des Laufrads 24 ist in Figur 1 durch den Pfeil 38 veranschaulicht.

Die Vorrichtung 10 weist außerdem ein Abströmgehäuse 40 auf, das sich in Strömungsrichtung des geförderten Luftstroms an den Axialventilator 16 anschließt und den vom Axialventilator 16 geförderten Luftstrom abströmseitig aufnimmt.

Das Abströmgehäuse 40 ist nach Art einer Haube ausgestaltet, die axial versetzt zum Laufrad 24 und zum Motor 26 einen Luftaufnahmeraum 41 ausbildet, der von der Drehachse 28 durchgriffen wird. In einer Rückansicht mit Blick entlang der Drehachse 28 überdeckt das Abströmgehäuse 40 das Laufrad 24 und den Motor 26, dessen Motorachse (in der Zeichnung nicht dargestellt) koaxial zur Drehachse 28 ausgerichtet ist. Das Abströmgehäuse nimmt den vom Axialventilator 16 geförderten Luftstrom großflächig über den kompletten Querschnitt des Laufrads 24 und des Motors 26 auf.

Das Abströmgehäuse 40 ist in Figur 2 zusammen mit dem Laufrad 24 und dem Motor 26 vergrößert dargestellt. Das Abströmgehäuse 40 weist einen quaderförmigen Gehäusekörper 42 auf, der an der Schottwand 32 anliegt und den Ausströmkanal 22 sowie das Laufrad 24 und den Motor 26 umgibt.

An die Oberseite des Gehäusekörpers 42 schließt sich ein Luftaustrittsstutzen 44 an, der eine Luftaustrittsöffnung 46 des Abströmgehäuses 40 definiert. Über die Luftaustrittsöffnung 46 kann der vom Axialventilator 16 geförderte Luftstrom an die Umgebung abgegeben werden.

Der Luftaustrittsstutzen 44 und die Luftaustrittsöffnung 46 sind in einem zu einer strichpunktiert dargestellten Mittenebene 48 des Abströmgehäuses 40 seitlich versetzten Bereich angeordnet, wobei die Mittenebene koaxial zur Drehachse 28 und in der dargestellten Gebrauchslage der Vorrichtung 10 vertikal ausgerichtet ist, und wobei sich die Beschaufelung 30 des Laufrads 24 in diesem seitlich versetzten Bereich in einer Rückansicht des Abströmgehäuses 40 zu der Luftaustrittsöffnung 46 dreht. Die Blickrichtung in der Rückansicht ist in Figur 1 durch den Pfeil 50 veranschaulicht.

Unter der Wirkung des Axialventilators 16 wird dem geförderten Luftstrom eine Drallbewegung um die Drehachse 28 auferlegt. Die zu der Mittenebene 48 seitlich versetzte Anordnung des Luftaustrittsstutzens 44 und der Luftaustrittsöffnung 46 und die sich in diesem seitlich versetzten Bereich in einer Rückansicht des Abströmgehäuses 40 zu der Luftaustrittsöffnung 46 drehende Beschaufelung 30 des Laufrads 24 hat zur Folge, dass der vom Axialventilator 16 geförderte Luftstrom in diesem seitlich versetzten Bereich der Luftaustrittsöffnung 46 im Wesentlichen in tangentialer Richtung bezogen auf die Drallbewegung zugeführt wird. Auf der dem Luftaustrittsstutzen 44 und der Luftaustrittsöffnung 46 abgewandten Seite der Mittenebene 48 führt der Luftstrom eine schleifenförmige Bewegung aus, um dann in im Wesentlichen tangentialer Richtung zur Luftaustrittsöffnung 46 zu strömen. Im Luftaustrittsstutzen 44 stellt sich dadurch eine Parallelströmung ein, die den gesamten Querschnitt des Luftaustrittsstutzens 44 gleichmäßig ausfüllt und kaum noch einen Restdrall aufweist. Zur Veranschaulichung des Luftstroms im Bereich des Abströmgehäuses 40 sind in Figur 2 beispielhaft einige Stromlinien a, b, c, d und e gestrichelt dargestellt.

Die Vorrichtung 10 ermöglicht es somit, einen Luftstrom bezogen auf die Drehachse 28 in axialer Richtung durch den Wärmetauscher 12 hindurchzuführen und den Luftstrom im Abströmgehäuse 40 unter Ausnutzung der vom Axialventilator 16 hervorgerufenen Drallbewegung um 90° umzulenken, wobei die Umlenkung mit sehr geringen Strömungsverlusten verbunden ist und der Luftstrom im Bereich der Luftaustrittsöffnung 46 im Wesentlichen eine Parallelströmung ausbildet. Die verlustarme Umlenkung des Luftstroms innerhalb des Abströmgehäuses 40 wird erzielt, obwohl die Ausdehnung des Abströmgehäuses 40 in axialer Richtung, also dessen Bautiefe, kleiner ist als die Ausdehnung des Abströmgehäuses 40 quer zur Drehachse 28. Die Vorrichtung 10 ermöglicht somit eine verlustarme Umlenkung des Luftstroms um 90°, wobei die Vorrichtung 10 eine kompakte Bauform aufweist. Die Bautiefe des Abströmgehäuses 40 lässt sich für eine besonders verlustarme Umlenkung des Luftstroms an das vorhandene Verhältnis von Drall zur Axialgeschwindigkeit des Luftstroms anpassen, welches von der verwendeten Beschaufelung 30 des Laufrads 24 und dem gewählten Betriebspunkt des Axialventilators 16 abhängt.

In den Figuren 3 und 4 ist eine zweite vorteilhafte Ausführungsform einer erfindungsgemäßen Vorrichtung zum Austausch von Wärmeenergie mit der Umgebungsluft schematisch dargestellt, wobei die Vorrichtung insgesamt mit dem Bezugszeichen 60 belegt ist. Für identische Bauteile werden in den Figu-ren 3 und 4 ebenso wie in den nachfolgend näher erläuterten Figuren 5 bis 13 dieselben Bezugszeichen verwendet wie in den Figuren 1 und 2. Zur Vermeidung von Wiederholungen wird bezüglich dieser Bauteile auf die voranstehenden Erläuterungen Bezug genommen.

Die in den Figuren 3 und 4 dargestellte Vorrichtung 60 unterscheidet sich von der in den Figuren 1 und 2 dargestellten Vorrichtung 10 durch ein haubenartiges Abströmgehäuse 62, das eine den Ausströmkanal 22 sowie das Laufrad 24 und den Motor 26 des Axialventilators 16 in Umfangsrichtung umgebende zylindrische Seitenwand 64 aufweist, die sich in axialer Richtung ausgehend von der Schottwand 32 des Axialventilators 16 bis zu einer dem Axialventilator 16 gegenüberliegenden Rückwand 66 erstreckt, die einen ersten ebenen und zur Drehachse 28 geneigten Rückwandabschnitt 68 und einen zweiten ebenen, zur Drehachse 28 geneigten Rückwandabschnitt 70 aufweist, über die sich der Abstand der Rückwand 66 zum Axialventilator 16 jeweils erweitert. Die beiden Rückwandabschnitte 68, 70 schließen sich an einen Luftaustrittsstutzen 72 des Abströmgehäuses 62 an.

Der Luftaustrittsstutzen 72 definiert eine Luftaustrittsöffnung 74 und ist in entsprechender Weise wie der voranstehend unter Bezugnahme auf die Figuren 1 und 2 erläuterte Luftaustrittsstutzen 44 seitlich versetzt zu einer koaxial zur Drehachse 28 ausgerichteten Mittenebene 75 angeordnet. Die Mittenebene 75 ist in Figur 4 strichpunktiert dargestellt. Der erste Rückwandabschnitt 68 und der zweite Rückwandabschnitt 70 sind auf der dem Luftaustrittsstutzen 72 gegenüberliegenden Seite der Mittenebene 75 positioniert. Der Luftaustrittsstutzen 72 erstreckt sich mit einer Stutzenrückwand 76 bis an das untere Ende des Abströmgehäuses 62, wobei die Stutzenrückwand 76 in die dem Axialventilator 16 abgewandte Seite nach hinten geneigt ist, sodass sich der Strömungsquerschnitt des Luftaustrittsstutzens 72 in Strömungsrichtung kontinuierlich erweitert.

Über die schräg ausgerichteten Rückwandabschnitte 68, 70 erweitert sich das Innenvolumen des Abströmgehäuses 62 auf der Seite der Mittenebene 75, auf der die strömende Luft eine schleifenförmige Bewegung ausführt, wobei sich in diesem Bereich der Volumenstrom aufgrund der vom Laufrad 24 kontinuierlich geförderten Luft in Umfangsrichtung kontinuierlich vergrößert. Um trotz der Vergrößerung des Volumenstroms eine im Wesentlichen gleichbleibende Strömungsgeschwindigkeit zu erzielen, kommen die schräg ausgerichteten Rückwandabschnitte 68, 70 zum Einsatz, die in diesem Bereich eine Erweiterung des Innenvolumens des Abströmgehäuses 62 bewirken. Auf der den Rückwandabschnitten 68, 70 gegenüberliegenden Seite der Mittenebene 75 dreht sich die Beschaufelung 30 des Laufrads 24 in einer Rückansicht des Abströmgehäuses 62 zu der Luftaustrittsöffnung 74, sodass der Luftstrom der Luftaustrittsöffnung 74 im Wesentlichen in tangentialer Richtung bezogen auf die Drallbewegung des Luftstroms zugeführt wird, wie dies voranstehend bereits unter Bezugnahme auf die Figuren 1 und 2 erläutert wurde. Der sich in Strömungsrichtung kontinuierlich vergrößernde Strömungsquerschnitt des Luftaustrittsstutzens 72 wirkt als Diffusor, der die Strömung verlangsamt.

Die Vorrichtung 60 ermöglicht somit bei sehr kompakter Bauform eine verlustarme Umlenkung des Luftstroms um 90°.

In den Figuren 5 bis 8 ist eine dritte vorteilhafte Ausführungsform einer erfindungsgemäßen Vorrichtung zum Austausch von Wärmeenergie mit der Umgebungsluft schematisch dargestellt, wobei die Vorrichtung insgesamt mit dem Bezugszeichen 90 belegt ist. Die Vorrichtung 90 weist ein haubenartiges Abströmgehäuse 92 auf, das sich im Unterschied zu den voranstehend erläuterten Abströmgehäusen 62 und 40 nicht unmittelbar an die Schottwand 32 des Axialventilators 16 anschließt, sondern das Abströmgehäuse 92 schließt sich an den Ausströmkanal 22 des Axialventilators 16 an, wobei es eine am Ausströmkanal 22 anliegende Seitenwand 94 aufweist, die sich mit zunehmendem Abstand zum Axialventilator 16 kontinuierlich erweitert und die über eine Verrundung 96 kontinuierlich in eine sich in Umfangsrichtung spiralförmig erweiternde Rückwand 98 übergeht.

Bei der Vorrichtung 90 ist der Axialventilator 16 zum Wärmetauscher 12 geneigt, das heißt die Drehachse 28 des Axialventilators 16 ist in einem Winkel α von maximal 30°, insbesondere in einem Winkel α von 5 bis 10° zur Flächennormale 100 des eben ausgestalteten Wärmetauschers 12 geneigt. Die Neigung des Axialventilators 16 unterstützt die verlustarme Umlenkung des Luftstroms in den Luftaustrittsstutzen 102 des Abströmgehäuses 92, der eine Luftaustrittsöffnung 104 definiert und seitlich versetzt zu einer Mittenebene 106 angeordnet ist, die koaxial zur Drehachse 28 ausgerichtet ist. Dies wird insbesondere aus Figur 7 deutlich. Die Aufnahme des in Umfangsrichtung linear anwachsenden Volumenstroms der geförderten Luft aus dem Axialventilator 16 erfolgt durch die Erweiterung des Innenvolumens des Abströmgehäuses 92 über die sich mit zunehmendem Abstand zum Axialventilator 16 kontinuierlich erweiternde Seitenwand 94 und die sich in Umfangsrichtung kontinuierlich erweiternde Rückwand 96, sodass trotz des in Umfangsrichtung linear anwachsenden Volumenstroms der geförderten Luft eine im Wesentlichen gleichbleibende Strömungsgeschwindigkeit erzielt werden kann.

Auch bei der Vorrichtung 90 dreht sich die Beschaufelung 30 des Laufrads 24 in einer Rückansicht des Abströmgehäuses 92 auf der Seite einer in Figur 7 strichpunktiert dargestellten Mittenebene 106, auf der der Luftaustrittsstutzen 102 und die Luftaustrittsöffnung 104 angeordnet sind, in Richtung des Luftaustrittsstutzens, sodass der vom Axialventilator 16 geförderte Luftstrom der Luftaustrittsöffnung 104 im Wesentlichen in tangentialer Richtung bezogen auf die Drallbewegung des Luftstroms zugeführt werden kann. Auf der gegenüberliegenden Seite der Mittenebene 106 bewegt sich die Luft schleifenförmig, um dann ebenfalls im Wesentlichen in tangentialer Richtung dem Luftaustrittsstutzen 102 und der Luftaustrittsöffnung 104 zugeführt zu werden.

Der Luftaustrittsstutzen 102 weist zwischen einer dem Axialventilator 16 abgewandten Stutzenrückwand 108 und einer der Mittenebene 106 zugewandten Stutzenseitenwand 110 eine Wandabflachung 112 auf, die verhindert, dass sich in diesem Bereich des Luftaustrittsstutzens 102 ein Gebiet mit geringerer Strömungsgeschwindigkeit ausbildet.

Im Übergangsbereich zwischen der Verrundung 96 und dem Luftaustrittsstutzen 102 weist das Abströmgehäuse 92 ein zungenförmiges, nach innen gerichtetes Strömungsleitelement 114 auf, das für eine präzise Trennung von auszuleitendem und umlaufendem Volumenstrom sorgt, wobei der auszuleitende Volumenstrom über den Luftaustrittsstutzen 102 zur Luftaustrittsöffnung 104 gelangen kann und der umlaufende Volumenstrom eine schleifenförmige Bewegung um die Drehachse 28 ausführt. Die Trennung von auszuleitendem und umlaufendem Volumenstrom verbessert die Parallelströmung im Luftaustrittsstutzen 102.

In Figur 9 ist eine vierte vorteilhafte Ausführungsform einer erfindungsgemäßen Vorrichtung zum Austausch von Wärmeenergie mit der Umgebungsluft schematisch dargestellt, wobei die Vorrichtung insgesamt mit dem Bezugszeichen 120 belegt ist.

Die Vorrichtung 120 weist ein haubenartiges Abströmgehäuse 122 auf, das sich mit einem vorderen Gehäuseabschnitt 124 bis zum Wärmetauscher 12 erstreckt. Der vordere Gehäuseabschnitt 124 umgibt das Ventilatorgehäuse 18, wobei jedoch nur eine geringe Schwingungsübertragung vom Axialventilator 16 zum Abströmgehäuse 122 erfolgt, sondern Schwingungen des Axialventilators 16 vorrangig vom Wärmetauscher 12 aufgenommen werden.

Mit Ausnahme des vorderen Gehäuseabschnitts 124 ist das Abströmgehäuse 122 in gleicher Weise ausgestaltet wie das voranstehend erläuterte Abströmgehäuse 92, sodass diesbezüglich auf die voranstehenden Erläuterungen Bezug genommen werden kann.

In den Figuren 10 und 11 ist eine fünfte vorteilhafte Ausführungsform einer erfindungsgemäßen Vorrichtung zum Austausch von Wärmeenergie mit der Umgebungsluft schematisch dargestellt, wobei die Vorrichtung insgesamt mit dem Bezugszeichen 140 versehen ist. Die Vorrichtung 140 weist ein haubenartiges Abströmgehäuse 142 auf, das weitgehend identisch ausgestaltet ist wie das voranstehend unter Bezugnahme auf die Figuren 5 bis 8 erläuterte Abströmgehäuse 92. Im Unterschied zum Abströmgehäuse 92 weist das Abströmgehäuse 142 einen Luftaustrittsstutzen 144 auf mit einer Stutzenseitenwand 146, die zu einer koaxial zur Drehachse 28 ausgerichteten Mittenebene 148 geneigt ist, sodass sich der Strömungsquerschnitt des Luftaustrittsstutzens 144 in Strömungsrichtung verringert und sich dadurch die Strömungsgeschwindigkeit des Luftstroms im Luftaustrittsstutzen 144 erhöht.

Der Luftaustrittsstutzen 144 definiert eine Luftaustrittsöffnung 150, die ebenso wie der Luftaustrittsstutzen 144 seitlich versetzt zur Mittenebene 148 angeordnet ist, wie dies voranstehend bereits erläutert wurde.

Die Ausdehnung der Luftaustrittsöffnung 150 quer zur Drehachse 28 ist geringer als der Außenradius des Laufrads 24, sodass sich eine Düsenwirkung einstellt und der vom Axialventilator 16 geförderte Luftstrom mit erheblicher Strömungsgeschwindigkeit aus der Luftaustrittsöffnung 150 herausgeschleudert wird.

In Figur 12 ist eine sechste vorteilhafte Ausführungsform einer erfindungsgemäßen Vorrichtung zum Austausch von Wärmeenergie mit der Umgebungsluft schematisch dargestellt. Die Vorrichtung ist insgesamt mit dem Bezugszeichen 160 belegt.

Die Vorrichtung 160 weist einen ersten Wärmetauscher 162 und einen zweiten Wärmetauscher 164 auf, die übereinander angeordnet sind und denen jeweils ein Axialventilator 166 bzw. 168 und ein haubenartiges Abströmgehäuse 170 bzw. 172 zugeordnet sind. Die beiden Wärmetauscher 162, 164 sind identisch ausgestaltet und auch die beiden Axialventilatoren 166, 168 sind identisch ausgestaltet ebenso wie die beiden Abströmgehäuse 170, 172. Die beiden Abströmgehäuse 170, 172 weisen jeweils einen Luftaustrittsstutzen 174 bzw. 176 auf, die in einen gemeinsamen Luftaustrittskanal 178 einmünden, über den die von den beiden Axialventilatoren 166, 168 geförderte Luftströme an die Umgebung abgegeben werden. Die identisch ausgestalteten Axialventilatoren 166, 168 weisen jeweils eine in Figur 12 strichpunktiert dargestellte Mittenebene 180 bzw. 182 auf, zu der die Luftaustrittsstutzen 174, 176 versetzt angeordnet sind, wie dies voranstehend schon im Einzelnen erläutert wurde. Bezogen auf die in Figur 12 dargestellte Rückansicht der Vorrichtung 160 unterscheiden sich die Axialventilatoren 166, 168 lediglich durch ihre Drehstellung bezogen auf die jeweilige Ventilatordrehachse, sodass die Luftströme dem gemeinsamen Luftaustrittskanal mit geringen Strömungsverlusten zugeführt werden können.

In Figur 13 ist eine siebte vorteilhafte Ausführungsform einer erfindungsgemäßen Vorrichtung zum Austausch von Wärmeenergie mit der Umgebungsluft schematisch dargestellt, wobei die Vorrichtung mit dem Bezugszeichen 200 belegt ist.

Die Vorrichtung 200 unterscheidet sich von den voranstehend erläuterten Ausführungsformen im Wesentlichen dadurch, dass sie einen Wärmetauscher 202 aufweist in Form eines Kühlkörpers 204. Der Kühlkörper 204 weist Lamellen 206 auf und dient der Kühlung von Elektronikbauteilen. Der Kühlkörper 18 kann von einem Luftstrom durchströmt werden, der von einem Axialventilator 208 der Vorrichtung 200 gefördert und einem haubenartigen Abströmgehäuse 210 der Vorrichtung 200 zugeführt wird. Im Abströmgehäuse 210 wird der Luftstrom, wie dies voranstehend schon im Einzelnen erläutert wurde, um 90° umgelenkt und über einen Luftaustrittsstutzen 212 und eine Luftaustrittsöffnung 214 an die Umgebung oder auch an einen sich an den Luftaustrittsstutzen 212 anschließenden Luftkanal 216 abgegeben werden kann. Der Luftkanal 216 ist in Figur 13 gestrichelt dargestellt.

Der Axialventilator 208 ist abströmseitig mit einer Grundplatte 218 verbunden, die eine um die Drehachse des Axialventilators 208 drehbare Lagerung des Abströmgehäuses 210 ermöglicht, sodass das Abströmgehäuse 210 eine vorgebbare Drehstellung einnehmen kann, in der der Luftaustrittsstutzen 212 eine gewünschte Ausrichtung einnimmt.

Auch beim Abströmgehäuse 210 sind der Luftaustrittsstutzen 212 und die Luftaustrittsöffnung 214 versetzt zu einer Mittenebene ausgerichtet, die koaxial zur Ventilatordrehachse ausgerichtet ist, wie dies voranstehend bereits im Einzelnen erläutert wurde. Auch die Vorrichtung 200 ermöglicht einen energieeffizienten Austausch von Wärmeenergie mit der Umgebungsluft, wobei der vom Axialventilator 208 geförderte Luftstrom mit geringen Strömungsverlusten um 90° umgelenkt werden kann.

## Patentansprüche

1. Vorrichtung zum Austausch von Wärmeenergie mit der Umgebungsluft, umfassend mindestens einen von einem Luftstrom durchströmbaren Wärmetauscher (12; 162, 164), dem ein Axialventilator (16; 166, 168; 208) zum Fördern des Luftstroms durch den Wärmetauscher (12; 162, 164) hindurch und ein den vom Axialventilator (16; 166, 168; 208) geförderten Luftstrom abströmseitig aufnehmendes Abströmgehäuse (40; 62; 92; 122; 142; 170, 172; 210) zugeordnet sind, wobei der Axialventilator (16; 166, 168; 208) einen Motor (26) und ein vom Motor (26) um eine Drehachse (28) drehend antreibbares Laufrad (24) mit einer Beschaufelung (30) aufweist, und wobei das Abströmgehäuse (40; 62; 92; 122; 142; 170, 172; 210) eine Luftaustrittsöffnung (46; 74; 104; 150; 174, 176; 214) aufweist zum Ausgeben des Luftstroms an die Umgebung, wobei das Abströmgehäuse (40; 62; 92; 122; 142; 170, 172; 210) axial versetzt zum Laufrad (24) und zum Motor (26) des Axialventilators (16; 166, 168; 208) einen Luftaufnahmeraum (41) ausbildet, der den geförderten Luftstrom über den kompletten Querschnitt des Laufrads (24) und des Motors (26) aufnimmt und von der Drehachse (28) durchgriffen wird, wobei das Abströmgehäuse (40; 62; 92; 122; 142; 170, 172; 210) in einer Rückansicht das Laufrad (24) und den Motor (26) haubenartig überdeckt und eingerichtet und ausgestaltet ist, den geförderten Luftstrom mit einer bezogen auf eine dem Luftstrom vom Axialventilator (16; 166, 168; 208) auferlegte Drallbewegung tangentialen Richtungskomponente der Luftaustrittsöffnung (46; 74; 104; 150; 174, 176; 214) zuzuführen, wobei das Abströmgehäuse (40; 62; 92; 122; 142; 170, 172; 210) eine dem Axialventilator (16; 166, 168; 208) gegenüberliegende Rückwand (66, 98) aufweist, die zumindest einen zur Drehachse (28) geneigten Rückwandabschnitt (68, 70) aufweist, über den sich der Abstand der Rückwand (66, 98) zum Axialventilator (16) vergrößert, wobei sich der Strömungsquerschnitt des Luftstroms über den mindestens einen Rückwandabschnitt (68, 70) vergrößert, **dadurch gekennzeichnet, dass** sich die Rückwand (98) in Umfangsrichtung spiralförmig erweitert.

2. Vorrichtung nach Anspruch 1, **dadurch gekennzeichnet, dass** die Luftaustrittsöffnung (46; 74; 104; 150; 174, 176; 214) stromabwärts des Axialventilators (16; 166, 168; 208) in einem zu einer Mittenebene (48; 106; 148; 180, 182) des Axialventilators (16; 166, 168; 208) seitlich versetzten Bereich des Abströmgehäuses (40; 62; 92; 122; 142; 170, 172; 210) angeordnet ist, wobei die Mittenebene (48; 106; 148; 180, 182) koaxial zur Drehachse (28) ausgerichtet ist, und wobei sich die Beschaufelung (30) des Laufrads (24) in diesem seitlich versetzten Bereich in einer Rückansicht des Abströmgehäuses (40; 62; 92; 122; 142; 170, 172; 210) zu der Luftaustrittsöffnung (46; 74; 104; 150; 174, 176; 214) dreht.

3. Vorrichtung nach Anspruch 1 oder 2, **dadurch gekennzeichnet, dass** die Ausdehnung der Luftaustrittsöffnung (46; 74; 104; 150; 174, 176; 214) quer zur Drehachse (28) mindestens das 0,5-fache und maximal das 1,9-fache des Außenradius des Laufrads (24) beträgt.

4. Vorrichtung nach einem der voranstehenden Ansprüche, **dadurch gekennzeichnet, dass** das Abströmgehäuse (40; 62; 92; 122; 142; 170, 172; 210) einen Luftaustrittsstutzen (44; 72; 102; 174, 176; 212) aufweist, der die Luftaustrittsöffnung (46; 74; 104; 150; 174, 176; 214) definiert, wobei sich der Luftaustrittsstutzen (44; 72; 102; 174, 176; 212) in Strömungsrichtung erweitert oder verjüngt.

5. Vorrichtung nach einem der voranstehenden Ansprüche, **dadurch gekennzeichnet, dass** das Abströmgehäuse (62; 92) eine in Umfangsrichtung verlaufende Seitenwand (64; 94) aufweist.

6. Vorrichtung nach Anspruch 5, **dadurch gekennzeichnet, dass** sich die Seitenwand (94) mit zunehmendem Abstand zum Axialventilator (16) erweitert.

7. Vorrichtung nach Anspruch 5 oder 6, **dadurch gekennzeichnet, dass** die Seitenwand (94) über eine Verrundung (96) kontinuierlich in die Rückwand (98) des Abströmgehäuses (92) übergeht.

8. Vorrichtung nach einem der voranstehenden Ansprüche, **dadurch gekennzeichnet, dass** der Axialventilator (16) ein Ventilatorgehäuse (18) aufweist, das einen Einströmkanal (20) und einen Ausströmkanal (22) definiert, wobei der Einströmkanal (20) stromaufwärts des Laufrads (24) angeordnet ist und der Ausströmkanal (22) das Laufrad (24) in Umfangsrichtung umgibt.

9. Vorrichtung nach Anspruch 8, **dadurch gekennzeichnet, dass** sich der Einströmkanal (20) bis zu einer Schottwand (32) erstreckt, die eine Durchbrechung (33) aufweist, an die sich der Ausströmkanal (22) anschließt.

10. Vorrichtung nach Anspruch 9, **dadurch gekennzeichnet, dass** der Ausströmkanal (22) eine sich an die Durchbrechung (33) der Schottwand (32) anschließende Verengung (34) ausbildet, an die sich eine Ringwand (36) anschließt.

11. Vorrichtung nach Anspruch 9 oder 10, **dadurch gekennzeichnet, dass** sich das Abströmgehäuse (40) an die Schottwand (32) anschließt und den Ausströmkanal (22) in Umfangsrichtung umgibt.

12. Vorrichtung nach einem der voranstehenden Ansprüche, **dadurch gekennzeichnet, dass** der Wärmetauscher (12) eben ausgestaltet ist und die Drehachse (28) schräg zum Wärmetauscher (12) ausgerichtet ist, wobei die Drehachse (28) in einem Winkel von maximal 30° zur Flächennormale (100) des Wärmetauschers (12) ausgerichtet ist.

13. Vorrichtung nach einem der voranstehenden Ansprüche, **dadurch gekennzeichnet, dass** das Abströmgehäuse (92) ein bezogen auf die Drehachse (28) nach innen gerichtetes Strömungsleitelement (114) aufweist, das im Übergangsbereich zwischen einem Luftaustrittsstutzen (102) und einer Verrundung (96) des Abströmgehäuses (92) angeordnet ist.

14. Vorrichtung nach einem der voranstehenden Ansprüche, **dadurch gekennzeichnet, dass** das Abströmgehäuse (210) an einer Grundplatte (218) des Axialventilators (208) um die Drehachse (28) drehbar gelagert ist.

15. Vorrichtung nach einem der voranstehenden Ansprüche, **dadurch gekennzeichnet, dass** die Vorrichtung (160) mehrere Wärmetauscher (162, 164) aufweist, denen jeweils ein Axialventilator (166, 168) und ein Abströmgehäuse (170, 172) zugeordnet ist, wobei die von den Axialventilatoren (166, 168) geförderten Luftströme über die Luftaustrittsöffnungen (174, 176) der Abströmgehäuse (170, 172) einem gemeinsamen Luftaustrittskanal (168) zuführbar sind und die Luftaustrittsöffnungen (174, 176) schräg zueinander ausgerichtet sind.

## Claims

1. A device for exchanging thermal energy with the environmental air, comprising at least one heat exchanger (12; 162, 164), through which an air flow can flow, to which an axial fan (16; 166, 168; 208) for conveying the air flow through the heat exchanger (12; 162, 164) and an outflow housing (40; 62; 92; 122; 142; 170, 172; 210) accepting the air flow conveyed by the axial fan (16; 166, 168; 208) on the outflow side are assigned, wherein the axial fan (16; 166, 168; 208) has a motor (26) and an impeller (24) with a blading (30) which is rotatably drivable by the motor (26) about an axis of rotation (28), and wherein the outflow housing (40; 62; 92; 122; 142; 170, 172; 210) has an air outlet opening (46; 74; 104; 150; 174, 176; 214) for outputting the air flow to the environment, wherein the outflow housing (40; 62; 92; 122; 142; 170, 172; 210), axially offset from the impeller (24) and from the motor (26) of the axial fan (16; 166, 168; 208), forms an air acceptance space (41) which accepts the conveyed air flow over the complete cross-section of the impeller (24) and the motor (26) and is penetrated by the axis of rotation (28), wherein the outflow housing (40; 62; 92; 122; 142; 170, 172; 210), in a rear view, covers the impeller (24) and the motor (26) in a hood-like manner and is adapted and designed to supply the conveyed air flow to the air outlet opening (46; 74; 104; 150; 174, 176; 214) with a tangential direction component with regard to a swirl motion imposed to the air flow by the axial fan (16; 166, 168; 208), wherein the outflow housing (40; 62; 92; 122; 142; 170, 172; 210) has a rear wall (66, 98) opposite to the axial fan (16; 166, 168; 208), which has at least one rear wall section (68, 70) inclined towards the axis of rotation (28), over which the distance of the rear wall (66, 98) to the axial fan (16) increases, wherein the flow cross-section of the air flow increases over the at least one rear wall section (68, 70), **characterised in that** the rear wall (98) spirally extends in the circumferential direction.

2. The device according to claim 1, **characterised in that** the air outlet opening (46; 74; 104; 150; 174, 176; 214) downstream of the axial fan (16; 166, 168; 208) is arranged in a region of the outflow housing (40; 62; 92; 122; 142; 170, 172; 210) which is laterally offset from a central plane (48; 106; 148, 180, 182) of the axial fan (16; 166, 168; 208), wherein the central plane (48; 106; 148, 180, 182) is oriented coaxially towards the axis of rotation (28) and wherein the blading (30) of the impeller (24) rotates towards the air outlet opening (46; 74; 104; 150; 174, 176; 214) in this laterally offset region in a rear view of the outflow housing (40; 62; 92; 122; 142; 170, 172; 210).

3. The device according to claim 1 or 2, **characterised in that** the expansion of the air outlet opening (46; 74; 104; 150; 174, 176; 214) transversely to the axis of rotation (28) is at least 0.5 times and at most 1.9 times the outer radius of the impeller (24).

4. The device according to any one of the preceding claims, **characterised in that** the outflow housing (40; 62; 92; 122; 142; 170, 172; 210) has an air outlet stub (44; 72; 102; 174, 176; 212) which defines the air outlet opening (46; 74; 104; 150; 174, 176; 214), wherein the air outlet stub (44; 72; 102; 174, 176; 212) extends or tapers in the flow direction.

5. The device according to any one of the preceding claims, **characterised in that** the outflow housing (62; 92) has a side wall (64; 94) running in the circumferential direction.

6. The device according to claim 5, **characterised in that** the side wall (94) extends as the distance to the axial fan (16) increases.

7. The device according to claim 5 or 6, **characterised in that** the side wall (94) continuously transitions into the rear wall (98) of the outflow housing (92) via a rounding (96).

8. The device according to any one of the preceding claims, **characterised in that** the axial fan (16) has a fan housing (18) which defines an inflow channel (20) and an outflow channel (22), wherein the inflow channel (20) is arranged upstream of the impeller (24) and the outflow channel (22) surrounds the impeller (24) in the circumferential direction.

9. The device according to claim 8, **characterised in that** the inflow channel (20) runs up to a bulkhead (32) which has a breakthrough (33) adjoined by the outflow channel (22).

10. The device according to claim 9, **characterised in that** the outflow channel (22) forms a constriction (34) adjoining the breakthrough (33) of the bulkhead (32) which is adjoined by an annular wall (36).

11. The device according to claim 9 or 10, **characterised in that** the outflow housing (40) adjoins the bulkhead (32) and surrounds the outflow channel (22) in the circumferential direction.

12. The device according to any one of the preceding claims, **characterised in that** the heat exchanger (12) is designed to be planar and the axis of rotation (28) is oriented obliquely to the heat exchanger (12), wherein the axis of rotation (28) is oriented at an angle of at most 30° to the surface normal (100) of the heat exchanger (12).

13. The device according to any one of the preceding claims, **characterised in that** the outflow housing (92) has a flow guiding element (114) directed inwards with regard to the axis of rotation (28), which is arranged in the transition region between an air outlet stub (102) and a rounding (96) of the outflow housing (92).

14. The device according to any one of the preceding claims, **characterised in that** the outflow housing (210) is rotatably mounted about the axis of rotation (28) on a base plate (218) of the axial fan (208).

15. The device according to any one of the preceding claims, **characterised in that** the device (160) has several heat exchangers (162, 164), each of which is assigned an axial fan (166, 168) and an outflow housing (170, 172), wherein the air flows conveyed by the axial fans (166, 168) can be supplied to a common air outlet channel (168) via the air outlet openings (174, 176) of the outflow housings (170, 172) and the air outlet openings (174, 176) are oriented obliquely to one another.

## Revendications

1. Dispositif destiné à échanger de l'énergie thermique avec l'air ambiant, comprenant au moins un échangeur thermique (12 ; 162, 164) pouvant être traversé par un flux d'air et auquel sont associés un ventilateur axial (16 ; 166, 168 ; 208) destiné à refouler le flux d'air à travers l'échangeur thermique (12 ; 162, 164) et un carter de sortie (40 ; 62 ; 92 ; 122 ; 142 ; 170, 172 ; 210) recevant, côté sortie, le flux d'air refoulé par le ventilateur axial (16 ; 166, 168 ; 208), le ventilateur axial (16; 166, 168; 208) présentant un moteur (26) et une roue (24) à aubage (30) qui peut être entraînée en rotation par le moteur (26) autour d'un axe de rotation (28), et le carter de sortie (40; 62; 92; 122; 142; 170, 172; 210) présentant un orifice de sortie d'air (46; 74; 104; 150; 174, 176; 214) destiné à rejeter le flux d'air dans le milieu environnant, le carter de sortie (40; 62; 92; 122; 142; 170, 172; 210) formant, de manière axialement décalée par rapport à la roue (24) et au moteur (26) du ventilateur axial (16; 166, 168; 208), un espace d'admission d'air (41) qui reçoit ledit flux d'air refoulé sur toute la section transversale de la roue (24) et du moteur (26) et qui est traversé par l'axe de rotation (28), le carter de sortie (40; 62; 92; 122; 142; 170, 172; 210), représenté dans une vue arrière, recouvrant la roue (24) et le moteur (26) à la manière d'un capot et étant configuré et réalisé pour diriger le flux d'air refoulé vers l'orifice de sortie d'air (46; 74; 104; 150; 174, 176; 214) avec une composante directionnelle tangentielle par rapport au mouvement tourbillonnaire généré dans le flux d'air par le ventilateur axial (16; 166, 168; 208), le carter de sortie (40; 62; 92; 122; 142; 170, 172; 210) présentant une paroi arrière (66, 98) située en regard du ventilateur axial (16; 166, 168; 208) et présentant au moins une partie de paroi arrière (68, 70) qui est inclinée par rapport à l'axe de rotation (28), ce qui augmente la distance qui sépare la paroi arrière (66, 98) du ventilateur axial (16), la section transversale d'écoulement du flux d'air étant agrandie par ladite au moins une partie de paroi arrière (68, 70), **caractérisé en ce que** la paroi arrière (98) s'élargit en forme de spirale dans le sens circonférentiel.

2. Dispositif selon la revendication 1, **caractérisé en ce que** l'orifice de sortie d'air (46; 74; 104; 150; 174, 176; 214) est disposé en aval du ventilateur axial (16; 166, 168; 208) dans une zone du carter de sortie (40; 62; 92; 122; 142; 170, 172; 210) qui est décalée latéralement par rapport à un plan médian (48; 106; 148; 180, 182) dudit ventilateur axial (16; 166, 168; 208), le plan médian (48; 106; 148; 180, 182) étant orienté coaxialement à l'axe de rotation (28), l'aubage (30) de la roue (24) dans ladite zone latéralement décalée tournant, dans une vue arrière du carter de sortie (40; 62; 92; 122; 142; 170, 172; 210), en direction de l'orifice de sortie d'air (46; 74; 104; 150; 174, 176; 214).

3. Dispositif selon la revendication 1 ou 2, **caractérisé en ce que** l'étendue de l'orifice de sortie d'air (46; 74; 104; 150; 174, 176; 214) transversalement à l'axe de rotation (28) fait au moins 0,5 fois et au plus 1,9 fois le rayon extérieur de la roue (24).

4. Dispositif selon l'une quelconque des revendications précédentes, **caractérisé en ce que** le carter de sortie (40; 62; 92; 122; 142; 170, 172; 210) présente une buse de sortie d'air (44; 72; 102; 174, 176; 212) qui définit l'orifice de sortie d'air (46; 74; 104; 150; 174, 176; 214), la buse de sortie d'air (44: 72: 102; 174, 176; 212) s'élargissant ou se rétrécissant dans le sens du courant.

5. Dispositif selon l'une quelconque des revendications précédentes, **caractérisé en ce que** le carter de sortie (62; 92) présente une paroi latérale (64; 94) s'étendant en sens circonférentiel.

6. Dispositif selon la revendication 5, **caractérisé en ce que** la paroi latérale (94) va en s'élargissant au fur et à mesure que la distance qui la sépare du ventilateur axial (16) augmente.

7. Dispositif selon la revendication 5 ou 8, **caractérisé en ce que** la paroi latérale (94) se prolonge de manière continue dans la paroi arrière (98) du carter de sortie (92) par l'intermédiaire d'un arrondi (96).

8. Dispositif selon l'une quelconque des revendications précédentes, **caractérisé en ce que** le ventilateur axial (16) présente un boîtier de ventilateur (18) qui définit un canal d'admission (20) et un canal d'évacuation (22), le canal d'admission (20) étant disposé en amont de la roue (24) et le canal d'évacuation (22) entourant ladite roue (24) en sens circonférentiel.

9. Dispositif selon la revendication 8, **caractérisé en ce que** le canal d'admission (20) s'étend jusqu'à une cloison de séparation (32) qui présente une ouverture (33) qui est suivie par le canal d'évacuation (22).

10. Dispositif selon la revendication 9, **caractérisé en ce que** le canal d'évacuation (22) forme un rétrécissement (34) qui succède à l'ouverture (33) de la cloison de séparation (32) et qui est suivi par une paroi annulaire (36).

11. Dispositif selon la revendication 9 ou 10, **caractérisé en ce que** le carter de sortie (40) succède à la cloison de séparation (32) et entoure le canal d'évacuation (22) en sens circonférentiel.

12. Dispositif selon l'une quelconque des revendications précédentes, **caractérisé en ce que** l'échangeur thermique (12) est de forme plane et que l'axe de rotation (28) est orienté de manière inclinée par rapport à l'échangeur thermique (12), l'axe de rotation (28) étant orienté selon un angle de 30° maximum par rapport à la normale à la surface (100) de l'échangeur thermique (12).

13. Dispositif selon l'une quelconque des revendications précédentes, **caractérisé en ce que** le carter de sortie (92) présente un élément de guidage de flux (114) qui est orienté vers l'intérieur par rapport à l'axe de rotation (28) et qui est disposé dans une zone de transition située entre une buse de sortie d'air (102) et un arrondi (96) du carter de sortie (92).

14. Dispositif selon l'une quelconque des revendications précédentes, **caractérisé en ce que** le carter de sortie (210) est monté sur une plaque de base (218) du ventilateur axial (208) de manière à pouvoir tourner autour de l'axe de rotation (28).

15. Dispositif selon l'une quelconque des revendications précédentes, **caractérisé en ce que** le dispositif (160) présente plusieurs échangeurs thermiques (162, 164) auxquels sont respectivement associés un ventilateur axial (166, 168) et un carter de sortie (170, 172), les flux d'air refoulés par les ventilateurs axiaux (166, 168) pouvant être amenés à un canal d'évacuation d'air commun (168) par l'intermédiaire des orifices de sortie d'air (174, 176) des carters de sortie (170, 172) et lesdits orifices de sortie d'air (174, 176) étant orientés de manière à être inclinés les uns par rapport aux autres.
